# EUROPÄISCHE PATENTSCHRIFT

(11) **EP 2 312 213 B1**
(45) Veröffentlichungstag und Bekanntmachung des Hinweises auf die Patenterteilung: **10.08.2016**
(21) Anmeldenummer: 10009204.8
(22) Anmeldetag: 04.09.2010
(51) Int. Cl.: F23N 5/18, F23N 1/00

(54) **Regeleinrichtung für Gasbrenner**
Regulator for gas burner
Dispositif de réglage pour brûleur à gaz

(30) Priorität: 06.10.2009 DE 102009048405
(43) Veröffentlichungstag der Anmeldung: 20.04.2011
(73) Patentinhaber: Honeywell Technologies Sarl, 1180 Rolle (CH)
(72) Erfinder: Praat, Jos, Borger, Drenthe, 9531HA (NL); Vrolijk, Enno, Dalen, Drenthe, 7751DX (NL)
(74) Vertreter: Sturm, Christoph

(56) Entgegenhaltungen:
- EP-A1- 1 744 102
- EP-A2- 2 090 827
- FR-A1- 2 921 461

## Beschreibung

Die Erfindung betrifft eine Regeleinrichtung für Gasbrenner nach dem Oberbegriff des Anspruchs 1.

Aus der DE 199 22 226 C1 ist eine Regeleinrichtung für Gasbrenner zur Bereitstellung eines Gas-/Luft-Gemischs, nämlich zum Zuführen eines Gasstroms und eines Verbrennungsluftstroms zu einem Gasbrenner, bekannt. Bei der dort offenbarten Regeleinrichtung wird ein in einer Gasleitung geführter Gasstrom mit einem in einer Verbrennungsluftleitung geführten Luftstrom gemischt, um so das dem Gasbrenner zuzuführende Gas-/Luft-Gemisch bereitzustellen, wobei diese Mischung des Gasstroms mit dem Verbrennungsluftstrom in einer Mischeinrichtung erfolgt, die dadurch bereitgestellt wird, dass die Gasleitung mit einer Gasdüse innerhalb der Verbrennungsluftleitung stromabwärts einer in die Verbrennungsluftleitung integrierten Drosselstelle mündet. Das so bereitgestellte Gas-/Luft-Gemisch kann mit einem Gebläse dem Gasbrenner zugeführt werden. Aus der DE 199 22 226 C1 ist es weiterhin bereits bekannt, über ein in die Gasleitung integriertes Gasventil den Gasstrom durch die Gasleitung mit Hilfe eines von einem elektrischen bzw. elektronischen Sensor bereitgestellten Messsignals zu regeln, um so im Gas-/Luft-Gemisch ein gewünschtes Verhältnis von Gas und Luft bereitzustellen. Hierbei greift der elektrische bzw. elektronische Sensor mit einem Messpunkt an der Gasleitung an, um den in der Gasleitung herrschenden Druck zu erfassen, wobei an einem Refererizpunkt des Sensors ein Referenzdruck herrscht. Der Referenzpunkt greift dabei typischerweise an der Umgebung an, sodass der Referenzdruck dem Umgebungsdruck entspricht. Abhängig von dem Messsignal des Sensors wird ein Signal zur Verstellung des Gasventils generiert.

Aus der DE 10 2004 007 123 B3 ist eine als Venturi-Düse ausgebildete Mischeinrichtung bekannt, mithilfe derer zur Bereitstellung eines einem Gasbrenner zuzuführenden Gas-/Luft-Gemischs ein Gasstrom mit einem Verbrennungsluftstrom gemischt werden kann. Die dort offenbarte Venturi-Düse verfügt über eine Einlassöffnung für den Verbrennungsluftstrom und eine Auslassöffnung für das Gas-/Luft-Gemisch. Über einen Gasführungskanal kann der Venturi-Düse der Gasstrom zugeführt werden, um in einem Mischbereich der Venturi-Düse den Verbrennungsluftstrom und den Gasluftstrom unter Ausbildung des Gas-/Luft-Gemischs zu mischen.

Unter regulären Betriebsbedingungen herrscht in der Gasleitung, mithilfe derer Gasstrom der Mischeinrichtung zugeführt wird, ein Druck, der geringer ist als der Referenzdruck. In diesem Fall besteht keine Gefahr, dass über den elektrischen bzw. elektronischen Sensor, der typischerweise als Durchflussmesser bzw. als Anemometer ausgeführt ist, Gas aus der Gasleitung in Richtung auf den Referenzpunkt des Sensors entweicht. Dann jedoch, wenn in der Gasleitung Druckschwankungen auftreten, kann sich die Situation einstellen, dass der Druck der zur Mischeinrichtung führenden Gasleitung größer wird als der Referenzdruck, wobei dann über den Sensor, der mit einem Messpunkt an der Gasleitung und mit einem Referenzpunkt am Referenzdruck angreift, Gas aus der Gasleitung in Richtung auf dem Referenzpunkt gesaugt wird. Da es sich beim Referenzdruck vorzugsweise um den Umgebungsdruck handelt, gelangt dann Gas über den als Durchflussmesser bzw. Anemometer ausgebildeten Sensor von der Gasleitung in die Umgebung. Die unter solchen Umständen gegebenenfalls über den Sensor in die Umgebung gelangende Gasmenge ist so gering, dass sie sicherheitsunkritisch ist. Die Gasmenge kann jedoch mit einem Gassensor detektiert werden, sodass dann, wenn ein Installateur an einer solchen Regeleinrichtung einen Gassensor einsetzt, für den Installateur der fehlerhafte Eindruck entstehen kann, über die Regeleinrichtung würde eine sicherheitskritische Gasmenge in die Umgebung entweichen. Dies kann unnötige Servicearbeiten an der Regeleinrichtung verursachen.

Eine Regeleinrichtung für Gasbrenner nach dem Oberbegriff des Anspruchs 1 ist aus der EP 2 090 827 A2 bekannt. Weiterer Stand der Technik ist in EP 1 744 102 A1 und FR 2 921 461 A1 offenbart.

Hiervon ausgehend liegt der Erfindung das Problem zu Grunde, eine neuartige Regeleinrichtung für Gasbrenner zu schaffen. Dieses Problem wird durch eine Regeleinrichtung für Gasbrenner mit den Merkmalen des Anspruchs 1 gelöst. Erfindungsgemäß ist greift der Referenzpunkt des Sensors an einer Einrichtung an, in welcher der Referenzdruck herrscht, und wobei die Einrichtung über eine Kopplungsleitung mit der Venturi-Düse verbunden ist, nämlich mit einem Bereich der Venturi-Düse, der in Strömungsrichtung des Gas-/Luft-Gemischs gesehen stromabwärts des Mischbereichs derselben liegt.

Über die Kopplungsleitung, über welche die Einrichtung, an welcher der Referenzdruck des Sensors angreift, mit der Venturi-Düse verbunden ist, kann gewährleistet werden, dass gegebenenfalls infolge von Druckschwankungen in der Gasleitung über den Sensor zum Referenzpunkt des Sensors gelangendes Gas in die Venturi-Düse gefördert wird. In diesem Fall kann dann keinerlei Gas in die Umgebung gelangen, welches von einem Gassensor detektiert werden könnte. Auf diese Art und Weise können unnötige Wartungsarbeiten an voll funktionsfähigen Regeleinrichtungen vermieden werden.

Nach einer vorteilhaften Weiterbildung der Erfindung weist die Einrichtung, an welcher der Referenzpunkt des Sensors angreift und welche über die Kopplungsleitung mit der Venturi-Düse verbunden ist, zwei durch einen Filter voneinander getrennte Kammern auf, nämlich eine innere Kammer, die über den Filter von einer Umgebungsatmosphäre getrennt ist, und eine äußere Kammer, die mit der Umgebungsatmosphäre in Verbindung steht, wobei der Referenzpunkt des Sensors an der inneren Kammer der Einrichtung angreift, und wobei die Kopplungsleitung an der äußeren Kammer der Einrichtung angreift und die äußere Kammer der Einrichtung mit der Venturi-Düse verbindet.

Die Untergliederung der Einrichtung in zwei Kammern, nämlich in die innere Kammer und die äußere Kammer, verfügt über den Vorteil, dass keine Gefahr besteht, dass Verunreinigungen aus der Umgebungsatmosphäre in den Bereich des als Durchflussmesser bzw. Anemometer ausgebildeten, elektrischen bzw. elektronischen Sensors gelangen können.

Bevorzugte Weiterbildungen der Erfindung ergeben sich aus den Unteransprüchen und der nachfolgenden Beschreibung. Nachfolgend werden Ausführungsbeispiele der Erfindung, ohne hierauf beschränkt zu sein, anhand der Zeichnung näher erläutert. In der Zeichnung zeigt:
- Fig. 1:: ein Blockschaltbild einer erfindungsgemäßen Regeleinrichtung für Gasbrenner.

Die hier vorliegende Erfindung betrifft eine Regeleinrichtung für Gasbrenner zur Bereitstellung eines Gas-/Luft-Gemischs für den Gasbrenner.

Die erfindungsgemäße Regeleinrichtung wird nachfolgend unter Bezugnahme auf die schematisierte Darstellung der Fig. 1 beschrieben, wobei in Fig. 1 eine als Venturi-Düse 10 ausgebildete Mischeinrichtung einer erfindungsgemäßen Regeleinrichtung gezeigt ist, wobei der Venturi-Düse 10 einerseits ein Verbrennungsluftstrom 11 und andererseits ein Gasluftstrom 12 zugeführt wird, die in einem Mischbereich 13 der Venturi-Düse gemischt werden und die Venturi-Düse 10 als Gas-/Luft-Gemisch 14 verlassen.

Der Verbrennungsluftstrom 11 kann der als Venturi-Düse 10 ausgebildeten Mischeinrichtung über eine nicht-gezeigte Verbrennungsluftleitung zugeführt werden.

Der Gasstrom 12 wird der als Venturi-Düse 10 ausgebildeten Mischeinrichtung über eine Gasleitung 15 zugeführt, wobei die Gasleitung 15 über eine Gasdüse 16 im Mischbereich 13 der Venturi-Düse 10 mündet.

Der Gasleitung 15 sind gemäß Fig. 1 Gasventile 17 zugeordnet. Die Gasventile 17 können abhängig von Messsignal eines Sensors 18 geöffnet und geschlossen werden, um so die der Venturi-Düse 10 über die Gasleitung 15 zugeführte Gasmenge einzustellen und so die Menge des Gases im Gas-/Luft-Gemisch 14 einzustellen.

Beim Sensor 18 handelt es sich um einen als Druchflussmesser bzw. Anemometer ausgebildeten, elektrischen bzw. elektronischen Sensor 18, der mit einem ersten Messpunkt 19 an der Gasleitung 15 und mit einem Referenzpunkt 20 an einer Einrichtung 21 angreift.

Am Messpunkt 19 liegt der in der Gasleitung 15 herrschende Gasdruck an. Am Referenzpunkt 20 liegt der in der Einrichtung 21 herrschende Referenzdruck an, wobei sich beim Referenzdruck vorzugsweise um den Umgebungsdruck der Umgebung der Regeleinrichtung handelt.

Die Einrichtung 21, an welcher der Referenzpunkt 20 des Sensors 18 angreift, ist über eine Kopplungsleitung 22 mit der als Venturi-Düse 10 ausgebildeten Mischeinrichtung der erfindungsgemäßen Regeleinrichtung gekoppelt, wobei die Kopplungsleitung 22 an der Venturi-Düse 10 an einem Bereich bzw. Abschnitt derselben angreift, der in Strömungsrichtung des Gas-/Luft-Gemischs 14 gesehen stromabwärts des Mischbereichs 13 der Venturi-Düse 10 liegt.

Dann, wenn bedingt durch Druckschwankungen in der Gasleitung 15 über den Sensor 18 Gas in den Bereich der Einrichtung 21 gelangen sollte, kann dieses Gas ausgehend von der Einrichtung 21 über die Kopplungsleitung 22 in die Venturi-Düse 10 gefördert bzw. abgeleitet werden, sodass dann keinerlei Gefahr besteht, dass auch nur geringste Gasmengen in die Umgebung der Regeleinrichtung gelangen.

Bevorzugt umfasst die Einrichtung 21, an welcher der Referenzpunkt 20 des Sensors 18 angreift und welche über die Kopplungsleitung 22 mit der Venturi-Düse 10 verbunden ist, zwei Kammern 23 und 24, die durch einen Filter 25 voneinander getrennt sind.

Eine innere Kammer 23 ist über den Filter 25 von der äußeren Kammer 24 und damit von der Umgebungsatmosphäre getrennt. Die äußere Kammer 24 steht mit der Umgebungsatmosphäre in Verbindung.

Der Referenzpunkt 20 des Sensors 19 greift an der inneren Kammer 23 an, die über den Filter 25 von der Umgebungsatmosphäre getrennt ist. Die Kopplungsleitung 22 greift an der äußeren Kammer 22 an, die mit der Umgebungsatmosphäre in Verbindung steht, wobei die Kopplungsleitung 22 die äußere Kammer 24 der Einrichtung 21 mit der Venturi-Düse 10 koppelt.

Dann, wenn aufgrund von Druckschwankungen in der zum Mischbereich 13 der Venturi-Düse 10 führenden Gasleitung 15 ein Überdruck herrscht, gelangt über den Sensor 18 Gas in die innere Kammer 23 der Einrichtung 21 und über den Filter 25 in die äußere Kammer 24 der Einrichtung 21, wobei auf Grundlage des Unterdrucks in der Venturi-Düse 10 dieses Gas über die Kopplungsleitung 22 von der äußeren Kammer 24 der Einrichtung 21 abgesaugt und der Venturi-Düse 10 zugeführt wird.

Dann, wenn in der zum Mischbereich 13 der Venturi-Düse 10 führenden Gasleitung 15 ein Unterdruck herrscht, kann Umgebungsluft ausgehend von der äußeren Kammer 24 der Einrichtung 21 erst nach Passieren des Filters 25 in die innere Kammer 23 und damit in den Bereich des Sensors 18 gelangen, wobei dadurch, dass der Filter 25 als Feinstaubfilter ausgeführt ist, sichergestellt wird, dass keinerlei Feinstaub aus der Umgebung in den Bereich des Sensors 18 gelangt und denselben beschädigt oder auf sonstige Art und Weise beeinträchtigt.

Der Einrichtung 21, nämlich der äußeren Kammer 24 derselben, ist nach Fig. 1 ein Strömungsleitungselement 26 zugeordnet. Das Strömungsleitungselement 26 dient der Führung einer Luftströmung 27, die aus der Umgebung in die äußere Kammer 24 der Einrichtung 21 gelangt. Weiterhin dient das Strömungsleitelement 26 der Führung einer Strömung, die von der inneren Kammer 23 der Einrichtung 21 in die äußere Kammer 24 derselben nach Passieren des Filters 25 übertritt.

Über das Strömungsleitungselement 26 können diese Strömungen geführt und eingefangen werden, sodass dann sicher gewährleistet wird, dass in die äußere Kammer 24 gelangendes Gas eingefangen und über die Koppelleitung 22 sicher und zuverlässig der Venturi-Düse 10 zugeführt werden kann.

Bei der erfindungsgemäßen Regeleinrichtung besteht selbst bei Druckschwankungen in der Gasleitung 25 nicht die Gefahr, dass selbst geringste Gasmengen, die die Funktionsfähigkeit und Sicherheit der Regeleinrichtung zwar nicht beeinträchtigen, jedoch von einem Gassensor wahrgenommen werden können, in die Umgebung der Regeleinrichtung gelangen. Hierdurch können unnötige Wartungsarbeiten an der Regeleinrichtung vermieden werden.

### Bezugszeichenliste

- 10: Venturi-Düse
- 11: Verbrennungsluftstrom
- 12: Gasstrom
- 13: Mischbereich
- 14: Gas-/Luft-Gemisch
- 15: Gasleitung
- 16: Gasdüse
- 17: Gasventil
- 18: Sensor
- 19: Messpunkt
- 20: Referenzpunkt
- 21: Einrichtung
- 22: Kopplungsleitung
- 23: innere Kammer
- 24: äußere Kammer
- 25: Filter
- 26: Strömungsleitungselement
- 27: Umgebungsluftströmung

## Patentansprüche

1. Regeleinrichtung für Gasbrenner zur Bereitstellung eines Gas-/Luft-Gemischs, nämlich zum Zuführen eines Gasstroms und eines Verbrennungsluftstroms zu einem Gasbrenner, mit einer Mischeinrichtung zur Mischung des Gasstroms mit dem Verbrennungsluftstrom und damit zur Bereitstellung des dem Gasbrenner zuzuführenden Gas-/Luft-Gemischs, wobei in einer den Gasstrom führenden Gasleitung (15) mindestens ein Gasventil positioniert ist, welches abhängig von einem Messsignal eines elektrischen bzw. elektronischen Sensors (18) verstellt wird, wobei der Sensor (18) mit einem Messpunkt an der Gasleitung (15) angreift und wobei an einem Referenzpunkt (20) des Sensors (18) ein Referenzdruck herrscht, und wobei die Mischeinrichtung als Venturi-Düse (10) ausgebildet ist, wobei die Gasleitung (15) in einen Mischbereich (13) der VenturiDüse (10) mündet, in welchem der Gasstrom und der Verbrennungsluftstrom zum Gas-/Luft-Gemisch gemischt werden, **dadurch gekennzeichnet, dass** der Referenzpunkt (20) des Sensors (18) an einer Einrichtung (21) angreift, in welcher der Referenzdruck herrscht, wobei die Einrichtung (21) über eine Kopplungsleitung (22) mit der Venturi-Düse (10) verbunden ist, nämlich mit einem Bereich der Venturi-Düse (10), der in Strömungsrichtung des Gas-/Luft-Gemischs gesehen stromabwärts des Mischbereichs (13) derselben liegt.

2. Regeleinrichtung nach Anspruch 1, **dadurch gekennzeichnet, dass** die Einrichtung (21), an welcher der Referenzpunkt (20) des Sensors (18) angreift und welche über die Kopplungsleitung (22) mit der Venturi-Düse (10) verbunden ist, durch einen Filter (25) voneinander getrennte Kammern aufweist, nämlich eine innere Kammer (23), die über den Filter (25) von einer Umgebungsatmosphäre getrennt ist, und eine äußere Kammer (24), die mit der Umgebungsatmosphäre in Verbindung steht, wobei der Referenzpunkt (20) des Sensors (18) an der inneren Kammer (23) der Einrichtung (21) angreift.

3. Regeleinrichtung nach Anspruch 2, **dadurch gekennzeichnet, dass** die Kopplungsleitung (22) an der äußeren Kammer (24) der Einrichtung (21) angreift und die äußere Kammer (24) der Einrichtung (21) mit der Venturi-Düse (10) verbindet.

4. Regeleinrichtung nach Anspruch 2 oder 3, **dadurch gekennzeichnet, dass** der äußeren Kammer (24) der Einrichtung (21) ein Strömungsleitungselement (26) zugeordnet ist, welches einerseits eine in die äußere Kammer (24) eintretende Umgebungsluftströmung (27) aus der Umgebung sowie andererseits eine von der inneren Kammer (23) in die äußere Kammer (24) übertretende Strömung vom Sensor (18) führt bzw. einfängt.

5. Regeleinrichtung nach einem der Ansprüche 1 bis 4, **dadurch gekennzeichnet, dass** der zwischen der inneren Kammer (23) und der äußeren Kammer (24) positioniere Filter (25) als Feinstaubfilter ausgeführt ist, der einen Übertritt von Feinstaub aus der äußeren Kammer (24) in die innere Kammer (23) und damit zum Sensor (18) verhindert.

## Claims

1. Regulating device for gas burners for providing a gas/air mixture, that is to say for feeding a gas flow and a combustion air flow to a gas burner, with a mixing device for mixing the gas flow with the combustion air flow and therefore for providing the gas/air mixture which is to be fed to the gas burner, wherein in a gas line (15) which conducts the gas flow at least one gas valve is positioned, which is adjusted dependent upon a measurement signal of an electric or electronic sensor (18), wherein the sensor (18) acts on the gas line (15) by a measuring point and wherein a reference pressure prevails on a reference point (20) of the sensor (18), and wherein the mixing device is formed as a Venturi nozzle (10), wherein the gas line (15) leads to a mixing region (13) of the Venturi nozzle (10) in which the gas flow and the combustion air flow are mixed, forming the gas/air mixture, **characterized in that** the reference point (20) of the sensor (18) acts on a device (21) in which the reference pressure prevails, wherein the device (21) is connected via a connecting line (22) to the Venturi nozzle (10), that is to say to a region of the Venturi nozzle (10) which, as seen in the flow direction of the gas/air mixture, lies downstream of the mixing region (13) of the Venturi nozzle.

2. Regulating device according to Claim 1, **characterized in that** the device (21), on which acts the reference point (20) of the sensor (18) and which is connected via the connecting line (22) to the Venturi nozzle (10), has chambers which are separated from each other by means of a filter (25), that is to say an inner chamber (23), which is separated from an ambient atmosphere via the filter (25), and an outer chamber (24), which is in communication with the ambient atmosphere, wherein the reference point (20) of the sensor (18) acts on the inner chamber (23) of the device (21).

3. Regulating device according to Claim 2, **characterized in that** the connecting line (22) acts on the outer chamber (24) of the device (21) and connects the outer chamber (24) of the device (21) to the Venturi nozzle (10).

4. Regulating device according to Claim 2 or 3, **characterized in that** a flow guiding element (26) is associated with the outer chamber (24) of the device (21), which on the one hand guides or captures an ambient air flow (27) from the environment which enters the outer chamber (27), and on the other hand guides or captures a flow from the sensor (18) which crosses over from the inner chamber (23) into the outer chamber (24).

5. Regulating device according to one of Claims 1 to 4, **characterized in that** the filter (25) which is positioned between the inner chamber (23) and the outer chamber (24) is constructed as a fine dust filter which prevents crossing over of fine dust from the outer chamber (24) into the inner chamber (23) and therefore to the sensor (18).

## Revendications

1. Dispositif de réglage pour brûleur à gaz servant à la mise à disposition d'un mélange gaz/air, notamment à l'amenée d'un flux de gaz et d'un flux d'air de combustion à un brûleur à gaz, avec un dispositif de mélange servant au mélange du flux de gaz avec le flux d'air de combustion et ainsi à la mise à disposition du mélange gaz/air à amener au brûleur à gaz, sachant qu'au moins une soupape de gaz est positionnée dans une conduite de gaz (15) guidant le flux de gaz, ladite soupape étant réglée en fonction d'un signal de mesure d'un capteur électrique et/ou électronique (18), le capteur (18) se raccordant, avec un point de mesure, à la conduite de gaz (15) et une pression de référence régnant au niveau d'un point de référence (20) du capteur (18) et le dispositif de mélange étant réalisé sous la forme d'une buse à effet Venturi (10), la conduite de gaz (15) débouchant dans une région de mélange (13) de la buse à effet Venturi (10) dans laquelle le flux de gaz et le flux d'air de combustion sont mélangés pour former le mélange gaz/air, **caractérisé en ce que** le point de référence (20) du capteur (18) se raccorde à un dispositif (21) dans lequel règne la pression de référence, le dispositif (21) étant relié à la buse à effet Venturi (10) via une conduite de couplage (22), notamment à une région de la buse à effet Venturi (10) reposant en aval de la région de mélange (13) du mélange gaz/air, dans la direction d'écoulement dudit mélange.

2. Dispositif de réglage selon la revendication 1, **caractérisé en ce que** le dispositif (21) auquel le point de référence (20) du capteur (18) se raccorde et qui est relié à la buse à effet Venturi (10) via la conduite de couplage (22) comporte des chambres séparées les unes des autres par un filtre (25), notamment une chambre (23) intérieure séparée d'une atmosphère ambiante via le filtre (25) et une chambre (24) extérieure reliée à l'atmosphère ambiante, le point de référence (20) du capteur (18) se raccordant à la chambre (23) intérieure du dispositif (21).

3. Dispositif de réglage selon la revendication 2, **caractérisé en ce que** la conduite de couplage (22) se raccorde à la chambre (24) extérieure du dispositif (21) et que la chambre (24) extérieure du dispositif (21) est reliée à la buse à effet Venturi (10).

4. Dispositif de réglage selon la revendication 2 ou 3, **caractérisé en ce qu'**un élément de conduite d'écoulement (26) est associé à la chambre (24) extérieure du dispositif (21), ledit élément guidant et/ou attrapant d'une part un écoulement d'air ambiant (27) rentrant dans la chambre (27) extérieure à partir de l'environnement ainsi que d'autre part un écoulement débordant de la chambre (23) intérieure dans la chambre (24) extérieure, à partir du capteur (18).

5. Dispositif de réglage selon l'une quelconque des revendications 1 à 4, **caractérisé en ce que** le filtre (25) positionné entre la chambre (23) intérieure et la chambre (24) extérieure est réalisé sous la forme d'un filtre à poussières fines entravant un passage des poussières fines de la chambre (24) extérieure dans la chambre (23) intérieure et ainsi en direction du capteur (18).
